# EUROPÄISCHE PATENTSCHRIFT

(11) **EP 1 375 748 B1**
(45) Veröffentlichungstag und Bekanntmachung des Hinweises auf die Patenterteilung: **14.05.2008**
(21) Anmeldenummer: 03450144.5
(22) Anmeldetag: 11.06.2003
(51) Int. Cl.: E01B 27/16

(54) **Stopfpickel und Verfahren zu dessen Herstellung**
Tamping tool and method for its manufacture
Outil de bourrage et son procédé de fabrication

(30) Priorität: 28.06.2002 AT 42402 U
(43) Veröffentlichungstag der Anmeldung: 02.01.2004
(73) Patentinhaber: Franz Plasser Bahnbaumaschinen-Industriegesellschaft m.b.H., 1010 Wien (AT)
(72) Erfinder: Ruban, Anatolij, 142491 Dlinnaja RU (RU)

(56) Entgegenhaltungen:
- WO-A-87/03316
- US-A- 4 996 925
- US-A1- 2002 051 682

## Beschreibung

Die Erfindung betrifft ein Verfahren zur Herstellung eines Stopfpickels zur Unterstopfung eines Gleises.

Durch US-A-2002/0051682 ist es bekannt, eine aus verschleißfestem Metall gebildete Pickelplatte durch eine Steckverbindung mit einem Pickelschaft zu verbinden. Zur Absicherung der Verbindung kann eine Schweißnaht aufgebracht werden. Zur Verbesserung der Verschleißfestigkeit können weitere Beschichtungen auf die Pickelplatte aufgetragen werden.

Gemäß US 4 996 925 ist ein Stopfpickel mit einer auf einen Pickelschaft aufsteckbaren und eine Pickelplatte bildenden Plattenhülle bekannt. Eine entsprechende Verbindung zwischen Plattenhülle und Pickelschaft wird durch Kompression einer Zwischenlage erreicht. Eine derartige Lösung hat den Nachteil, daß die Verbindung zwischen Pickelschaft und Plattenhülle ausschließlich von den Kompressionskräften abhängig ist.

Die Aufgabe der vorliegenden Erfindung liegt nun in der Schaffung eines Verfahrens der gattungsgemäßen Art, das bei hoher Abriebfestigkeit einen dauerhafteren Einsatz eines Stopfpickels ermöglicht.

Erfindungsgemäß wird diese Aufgabe mit einem Verfahren der eingangs genannten Art durch die im Kennzeichen des Patentanspruches angeführten Merkmale gelöst.

Dieses Verfahren ist mit dem besonderen Vorteil verbunden, daß der Stopfpickel sowohl eine hohe Festigkeit als auch einen optimalen Abriebwiderstand aufweist. Außerdem kann die Plattenhülle in vorteilhafter Weise unter Vermeidung von stoßempfindlichen Massekonzentrationen in gleichmäßiger Dicke gegossen werden. Bei Erneuerung einer nach langem Einsatz unbrauchbar gewordenen Pickelplatte ergibt sich ein weiterer Vorteil dadurch, daß die gesamte Pickelplatte entlang der Schweißnaht vom Pickelschaft abgetrennt werden kann und somit dieser nach Anschweißung einer neuen Pickelplatte wieder verwendbar ist.

Weitere Vorteile und Ausbildungen der Erfindung ergeben sich aus der Zeichnung.

Im folgenden wird die Erfindung anhand von in der Zeichnung dargestellten Ausführungsbeispielen näher beschrieben.

Es zeigen:
- Fig. 1: eine schematische Seitenansicht einer Stopfmaschine mit einem Stopfpickel aufweisenden Stopfaggregat,
- Fig. 2,: 3 eine Rück- bzw. Seitenansicht eines unteren Abschnittes eines Stopfpickels,
- Fig. 4: eine Ansicht des Stopfpickels mit einer von einem Pickelschaft getren ten Pickelplatte, und
- Fig. 5: eine weitere Variante einer Pickelplatte.

Eine in Fig. 1 ersichtliche Stopfmaschine 1 ist zwischen Fahrwerken 2 mit einem höhenverstellbaren Stopfaggregat 3 ausgestattet. Dieses weist Stopfpickel 4 zur Unterstopfung eines Gleises 5 auf.

Wie aus den weiteren Figuren 2 bis 4 erkennbar, weist der Stopfpickel 4 eine Pickelplatte 6 auf, die mit einem unteren Ende 7 eines Pickelschaftes 8 verbunden ist. Um den Abriebwiderstand der Pickelplatte 6 zu erhöhen, setzt sich diese aus einer Plattenhülle 9 und einer in diese eingegossenen Kernmasse 10 zusammen, deren Schweißkennlinie jener des Pickelschaftes 8 entspricht.

Eine Öffnung 11 der Plattenhülle 9 weist an einer Rückseite 12 des Stopfpickels 4 eine in Richtung zu einer Pickelunterkante 13 führende Vertiefung 14 auf. Das untere Ende 7 des Pickelschaftes 8 ist in bezug auf die Vertiefung 14 bzw. eine durch die Kernmasse 10 gebildete Kontaktfläche 15 gegengleich ausgebildet und weist eine Kontaktfläche 16 auf.

Zur Herstellung des Stopfpickels 4 wird vorerst die Plattenhülle 9 aus verschleißfestem Stahl gegossen. Danach wird die Plattenhülle 9 unter Bildung der die Öffnung 11 verschließenden Kontaktfläche 15 mit der Kernmasse 10 aufgefüllt (s. Fig. 4). Die Pickelplatte 6 wird derart auf das untere Ende 7 des Pickelschaftes 8 geschoben, daß die beiden Kontaktflächen 15, 16 unmittelbar aneinander grenzend zu liegen kommen. Anschließend wird eine Randzone 17 der Kontaktfläche 15 mit einer Randzone 18 der Kontaktfläche 16 des Pickelschaftes 8 unter Bildung einer Schweißnaht 19 verschweißt.

Bei einer in Fig. 5 ersichtlichen Variante der Pickelplatte 6 ist die Öffnung 11 auf eine der Pickelunterkante 13 gegenüberliegende Oberkante 20 der Plattenhülle 9 begrenzt und kreisförmig ausgebildet. Aus dieser Öffnung 11 ragt ein Schaftstummel 21 der in die Plattenhülle 9 eingegossenen Kernmasse 10 heraus. Der Schaftstummel 21 wird zur Bildung des Stopfpickels 4 mit einem im Querschnitt gleichen (nicht näher dargestellten) unteren Ende des Pickelschaftes 8 verschweißt.

## Patentansprüche

1. Verfahren zur Herstellung eines Stopfpickels (4) zur Unterstopfung eines Gleises, **gekennzeichnet durch** folgende Verfahrensschritte:
a) Gießen einer eine Öffnung (11) aufweisenden Plattenhülle (9) aus verschleißfestem Stahl,
b) Ausfüllen der Plattenhülle (9) mit einer Kernmasse (10) unter Verschließung der Öffnung (11) **durch** Bildung einer Kontakfläche (15), und
c) Verschweißen einer Randzone (17) der Kernmasse (10) mit einer Randzone (18) eines Pickelschaftes (8).

## Claims

1. A method of producing a tamping tine (4) for tamping a track, **characterized by** the following method steps:
a) casting a pad casing (9) of wear-resistant steel, having an opening (11),
b) filling up the pad casing (9) with a core matter (10), thus closing the opening (11) by forming a contact surface (15), and
c) welding a rim zone (17) of the core matter (10) to a rim zone (18) of a tine shank (8).

## Revendications

1. Procédé pour fabriquer un outil de bourrage (4) pour le bourrage d'une voie, **caractérisé par** les étapes de procédé suivantes :
a) coulée d'une enveloppe de plaque (9) en acier résistant à l'usure, présentant une ouverture (11),
b) remplissage de l'enveloppe de plaque (9) avec une masse de noyau (10) en fermant l'ouverture (11) et en formant une surface de contact (15), et
c) soudage d'une zone de bord (17) de la masse de noyau (10) à une zone de bord (18) d'un manche de l'outil (8).
